# EUROPÄISCHE PATENTSCHRIFT

(11) **EP 4 536 925 B1**
(45) Veröffentlichungstag und Bekanntmachung des Hinweises auf die Patenterteilung: **17.06.2026**
(21) Anmeldenummer: 23727955.9
(22) Anmeldetag: 16.05.2023
(51) Int. Cl.: E05C 9/18, E05B 65/08

(54) **BESCHLAGANORDNUNG ZUM VERRIEGELN EINES VERSCHIEBBAREN FLÜGELS**
FITTING ARRANGEMENT FOR LOCKING A DISPLACEABLE WING
AGENCEMENT D'AJUSTEMENT DE VERROUILLAGE D'UNE AILE MOBILE

(30) Priorität: 18.07.2022 DE 102022117895
(43) Veröffentlichungstag der Anmeldung: 16.04.2025
(73) Patentinhaber: MACO Technologie GmbH, 5020 Salzburg (AT)
(72) Erfinder: FÖTSCHL, Christoph, 5020 Salzburg (AT); KNAPEK, Michael, 5301 Eugendorf (AT)
(74) Vertreter: Manitz Finsterwald Patent- und Rechtsanwaltspartnerschaft mbB
(86) Internationale Anmeldenummer: PCT/EP2023/063112
(87) Internationale Veröffentlichungsnummer: WO 2024/017520

(56) Entgegenhaltungen:
- EP-A2- 2 481 872
- DE-U1- 29 800 926
- GB-A- 2 220 700

## Beschreibung

Die vorliegende Erfindung betrifft eine Beschlaganordnung gemäß dem Oberbegriff des Anspruchs 1 bzw. des Anspruchs 11 zum Verriegeln eines verschiebbaren Flügels, wie beispielsweise des Flügels einer Hebe-Schiebetür oder eines Hebe-Schiebefensters, wie sie der Art nach im Wesentlichen aus der GB 2 220 700 A bekannt ist.

Um solch einen verschiebbaren Flügel wie beispielsweise den Flügel einer Hebe-Schiebetür oder eines Hebe-Schiebefensters in seiner geschlossenen Stellung an einem Blendrahmen verriegeln zu können, ist am Blendrahmen üblicherweise ein Bolzenriegel vorgesehen, den die Treibstange der Beschlaganordnung des Flügels in seiner verriegelten Stellung hintergreift. Konkret ist hierzu in der Treibstange der Beschlaganordnung eine längliche Öffnung ausgebildet, die einen schlitzartigen bzw. länglichen ersten Öffnungsabschnitt mit einer ersten Breite und einen zweiten Öffnungsabschnitt mit einer zweiten Breite aufweist, die größer als die erste Breite ist. Beim Schließen des Flügels gelangt dabei der Bolzenriegel zunächst in den etwas breiteren zweiten Öffnungsabschnitt, woraufhin anschließend, wenn der Flügel abgesenkt wird, der Bolzenriegel in den schlitzartigen bzw. länglichen ersten Öffnungsabschnitt gelangt, der dann mit seinen Rändern den Bolzenkopf des Bolzenriegels hintergreift, wodurch der Flügel am Blendrahmen gesichert ist. Gleichermaßen ist in der Stulpschiene, entlang derer die Treibstange translatorisch zwischen ihrer Verriegelungsstellung und ihrer Entriegelungsstellung verschiebbar geführt ist, eine Langlochöffnung ausgebildet, die mit der Öffnung der Treibstange bereichsweise fluchtet. Die in Rede stehende Langlochöffnung in der Stulpschiene ermöglicht dabei, dass der Flügel abgesenkt werden kann, wenn sich der Bolzenriegel am Blendrahmen in der geschlossenen Stellung des Schiebeflügels durch die Langlochöffnung in der Stulpschiene in die Öffnung der Treibstange hinein erstreckt.

In jüngster Zeit sind auch andere Beschlaganordnungen zum Verriegeln eines Schiebeflügels am Blendrahmen bekannt geworden, bei denen am Blendrahmen kein Bolzenriegel vorgesehen ist. Vielmehr kann beispielsweise am Flügel selbst ein entsprechendes Riegelelement, wie beispielsweise ein Haken- oder ein Bolzenriegel vorgesehen sein, der sich in der geschlossenen Stellung des Flügels mit einem am Blendrahmen vorgesehenen Schließstück in Eingriff bringen lässt, um so den Schiebeflügel am Blendrahmen zu sichern.

Um derartige Riegelelemente am Flügelelement vorsehen zu können, werden bislang jedoch speziell ausgebildete Beschlaganordnungen benötigt, die gezielt zur Anbringung des jeweiligen Riegelelements am Schiebeflügel ausgebildet sind. Je nach Art der Verriegelung bzw. des jeweiligen Riegelelements müssen somit unterschiedliche Beschlaganordnungen hergestellt und vorgehalten werden.

Der Erfindung liegt daher die Aufgabe zugrunde, eine Beschlaganordnung zum Verriegeln eines verschiebbaren Flügels anzugeben, die ungeachtet der Verriegelungsart - beispielsweise Bolzenriegel am Blendrahmen, Hakenriegel am Flügel oder Bolzenriegel am Flügel - zum Einsatz kommen kann.

Diese Aufgabe wird mit einer Beschlaganordnung mit den Merkmalen des Anspruchs 1 oder denen des Anspruchs 11 gelöst.

Die Beschlaganordnung umfasst ein Riegelelement, das mittels eines Koppelelements antriebswirksam mit der Treibstange verbunden ist und das sich zumindest in der Verriegelungsstellung durch sowohl die Öffnung der Treibstange, insbesondere durch deren ersten Öffnungsabschnitt, als auch durch die Langlochöffnung der Stulpschiene erstreckt.

Erfindungsgemäß ist es also somit gewissermaßen vorgesehen, eine herkömmliche Beschlaganordnung mit einem Riegelelement aufzurüsten, das sich in der geschlossenen Stellung des Schiebeflügels mit einem am Blendrahmen vorgesehenen Schließteil in Eingriff bringen lässt, wozu sich das Riegelelement durch sowohl die Öffnung der Treibstange als auch durch die Langlochöffnung der Stulpschiene hindurch erstreckt. Sofern hier von einer herkömmlichen Beschlaganordnung die Rede ist, so zeichnet sich diese durch eine Stulpschiene und eine daran translatorisch zwischen einer Verriegelungsstellung und einer Entriegelungsstellung verschiebbar geführten Treibstange aus, in der eine mit einer Langlochöffnung der Stulpschiene zumindest bereichsweise fluchtende Öffnung ausgebildet ist, die einen schlitzartigen bzw. länglichen ersten Öffnungsabschnitt mit einer ersten Breite senkrecht zur Längserstreckung der Treibstange und einen in den ersten Öffnungsabschnitt an einem Ende übergehenden zweiten Öffnungsabschnitt mit einer zweiten Breite aufweist, die größer als die erste Breite ist.

Bei der in Rede stehenden Öffnung der Treibstange, durch die sich das Riegelelement zumindest in der Verriegelungsstellung hindurch erstreckt, handelt es sich somit gewissermaßen um eine Langlochöffnung mit einer ersten Breite, wobei die Langlochöffnung an einem Ende einen erweiterten Bereich in Form des zweiten Öffnungsabschnitts mit einer zweiten Breite aufweist. Bei dem zweiten Öffnungsabschnitt kann es sich beispielsweise um einen kreisförmigen Öffnungsabschnitt handeln, dessen Durchmesser der zweiten Breite entspricht, oder aber auch um eine weitere Langlochöffnung, die sich in Fortsetzung des ersten Öffnungsabschnitts bzw. der Langlochöffnung mit der ersten Breite erstreckt und die die zweite Breite aufweist.

Da das Riegelelement der aufgerüsteten Beschlaganordnung antriebswirksam mit der Treibstange verbunden ist, kann das Riegelelement in der geschlossenen Stellung des Flügels durch Betätigung der Treibstange verstellt und dadurch mit einem Schließteil am Blendrahmen in Eingriff gebracht werden, um so den Schiebeflügel am Blendrahmen zu sichern.

Demgegenüber kann bei einem Hebe-Schiebeflügel mit einem in herkömmlicher Art und Weise am Blendrahmen ortsfest angebrachten Bolzenriegel von einer Aufrüstung der Beschlaganordnung in der erfindungsgemäßen Art und Weise mit einem Riegelelement abgesehen werden, so dass zur Verriegelung des Hebe-Schiebeflügels am Blendrahmen der am Blendrahmen befindliche Bolzenriegel von den Rändern des schlitzartigen ersten Öffnungsabschnitts der Öffnung der Treibstange hintergriffen werden kann. Je nach Verriegelungsart kann somit ein und dieselbe Beschlaganordnung zum Einsatz kommen, so dass keine unterschiedlichen Beschlaganordnungen hergestellt und vorgehalten werden müssen.

Erfindungsgemäß ist es gemäß einer Alternative vorgesehen, dass das Riegelelement als ein Haken bzw. als ein Hakenriegel ausgebildet ist, der um eine Achse zwischen einer der Entriegelungsstellung der Treibstange entsprechenden Außereingriffsstellung und einer der Verriegelungsstellung der Treibstange entsprechenden Ineingriffsstellung verschwenkt werden kann, wozu das Koppelelement einen Zahnstangenabschnitt aufweisen kann, der mit einem an dem Hakenriegel vorgesehenen Zahnradabschnitt kämmt. Der Hakenriegel kann also über einen Zahnstangentrieb antriebswirksam mit der Treibstange gekoppelt sein. Um den Hakenriegel zwischen seiner Ineingriffsstellung und seiner Außereingriffsstellung verschwenken zu können, muss somit also nicht an der bestehenden Beschlaganordnung bzw. an deren Treibstange ein Zahnstangenabschnitt bzw. eine Verzahnung ausgebildet werden, der bzw. die mit dem Zahnradabschnitt des Hakenriegels kämmt, um diesen verstellen zu können. Vielmehr kann die Beschlaganordnung an sich unverändert bleiben, da der Zahnstangenabschnitt an dem Koppelelement ausgebildet ist, das mit der an sich bekannten Beschlaganordnung bzw. deren Treibstange gekoppelt wird.

Gemäß einer anderen Alternative ist es erfindungsgemäß vorgesehen, dass das Riegelelement als ein Pilzkopfzapfen ausgebildet ist, der ortsfest in der Öffnung der Treibstange montiert ist und dort verbleibt, und zwar unabhängig davon, ob sich die Treibstange in ihrer Ver- oder Entriegelungsstellung befindet.

Im Folgenden wird nun auf bevorzugte Ausführungsformen der vorliegenden Erfindung eingegangen, wobei sich weitere Ausführungsformen auch aus den abhängigen Ansprüchen, der Figurenbeschreibung sowie den Zeichnungen selbst ergeben können.

Gemäß einer weiteren Ausführungsform kann es vorgesehen sein, dass der Zahnstangenabschnitt parallel zu der Treibstange verläuft, wobei die Achse, um die der Hakenriegel verschwenkt werden kann, zwischen der Treibstange und dem Zahnstangenabschnitt gelegen ist. Von der Treibstange aus betrachtet, wird somit der Haken von dem Zahnstangenabschnitt gewissermaßen hintergriffen.

Weist der Haken eine im Wesentlichen U-förmige Gestalt mit einem angelenkten Ende, an dem sich die Achse befindet, und einem gegenüberliegenden freien Ende auf, so weist aufgrund der Tatsache, dass der Hakenriegel in der zuvor beschriebenen Art und Weise von dem Zahnstangenabschnitt gewissermaßen hintergriffen wird, das freie Ende des Hakenriegels bei Erreichen der Ineingriffsstellung eine Bewegungskomponente auf, die entgegen der Bewegungsrichtung der Treibstange bei Erreichen der Verriegelungsstellung orientiert ist. Wird also die Treibstange ausgehend aus ihrer Entriegelungsstellung in Richtung ihrer Verriegelungsstellung nach unten verschoben, so weist hingegen das freie Ende des Hakenriegels bei Erreichen seiner Ineingriffsstellung eine Bewegungskomponente auf, die nach oben gerichtet ist. Der U-förmige Hakenriegel ist somit gewissermaßen so zu orientieren, dass das von dem Hakenriegel gebildete "U" in der Ineingriffsstellung nach oben offen ist bzw. dass die Öffnung des "U" in der Ineingriffsstellung oben liegt.

Da der Zahnstangenabschnitt des Koppelelements entsprechend den voranstehenden Ausführungen von der Treibstange beabstandet ist, kann es gemäß einer weiteren Ausführungsform vorgesehen sein, dass das Koppelelement einen Koppelabschnitt aufweist, der den Abstand zwischen der Treibstange und dem Zahnstangenabschnitt überbrückt und der ein freies Ende aufweist, das mit der Treibstange gekoppelt ist. Bei dem Koppelelement kann es sich somit um ein im Wesentlichen L-förmiges Bauteil handeln, wobei die beiden Schenkel des "L" einerseits durch den Zahnstangenabschnitt und andererseits durch den Koppelabschnitt gebildet werden.

Damit die Beschlaganordnung als Einheit gehandhabt werden kann und nicht etwa beispielsweise das Riegelelement als separates Bauteil in der Beschlagsnut montiert werden muss, kann es gemäß einer weiteren Ausführungsform vorgesehen sein, dass der Hakenriegel und das Koppelelement zwischen zwei an der Stulpschiene befestigten Seitenwänden angeordnet ist, wobei der Hakenriegel an den Seitenwänden um die Achse verschwenkbar und das Koppelelement an den Seitenwänden in Richtung der Längserstreckung des Zahnstangenabschnitts verschieblich gelagert ist. Beispielsweise kann in jeder der Seitenwände eine Führungsnut ausgebildet sein, in die jeweilige Führungsabschnitte des Zahnstangenabschnitts eingreifen, um so den Zahnstangenabschnitt verschieblich in den Seitenwänden führen zu können.

Gemäß noch einer weiteren Ausführungsform kann es vorgesehen sein, dass der Zahnstangenabschnitt in der Ineingriffsstellung des Hakenriegels gegenüber dem Hakenriegel einen Totgang bzw. ein gewisses Spiel aufweist, der bzw. das eine spielbehaftete Verstellung des Zahnstangenabschnitts zwischen einer ersten und einer zweiten Totgangstellung ermöglicht. Insbesondere kann es dabei vorgesehen sein, dass in der Ineingriffsstellung des Hakenriegels ein an dem Hakenriegel ausgebildeter Zahn in eine zugehörige Ausnehmung bzw. in eine entsprechende Zahnlücke des Zahnstangenabschnitts spielbehaftet eingreift, wobei das Spiel so groß ist, dass in der ersten Totgangstellung eine Kämmung der weiteren Zähne des Zahnradabschnitts mit den Zähnen des Zahnstangenabschnitts möglich ist und dass in der zweiten Totgangstellung eine Kämmung der weiteren Zähne des Zahnradabschnitts mit den Zähnen des Zahnstangenabschnitts unterbunden ist.

In der zweiten Totgangstellung treffen somit die Kopfflächen der Zähne des Zahnradabschnitts auf die Kopfflächen der Zähne des Zahnstangenabschnitts, so dass das Getriebe bzw. der Zahnstangentrieb sperrt. Wird somit beispielsweise bei einem Einbruchsversuch der Flügel angehoben, so wird verhindert, dass der Hakenriegel dabei aus seiner Ineingriffsstellung in seine Außereingriffsstellung geschwenkt wird, was wiederum darauf zurückzuführen ist, dass der Zahnstangentrieb in der zuvor beschriebenen Art und Weise sperrt. Erst wenn der Zahnstangenabschnitt entgegen der Schwerkraft aus seiner zweiten Totgangstellung in seine erste Totgangstellung durch Betätigung der Treibstange überführt wird, kämmen die Zähne des Zahnradabschnitts des Hakenriegels mit den Zähnen des Zahnstangenabschnitts, so dass bei einer weiteren Betätigung der Treibstange der Hakenabschnitt in der gewünschten Weise in seine Außereingriffsstellung gedreht werden kann.

Zur Anbringung des Pilzkopfzapfens in der Öffnung der Treibstange kann dabei gemäß einer weiteren Ausführungsform ein Füllstück als Koppelelement zum Einsatz kommen, das den Pilzkopfzapfen trägt und das sich formschlüssig in die Öffnung der Treibstange einpassen lässt. Die Beschlaganordnung kann somit sehr einfach aufgerüstet werden, indem das Füllstück mit dem daran vorgesehenen Pilzkopfzapfen in der Öffnung der Treibstange montiert wird.

Das Füllstück kann dabei gemäß einer weiteren Ausführungsform mittels des Pilzkopfzapfens selbst in der Öffnung der Treibstange gesichert werden, wozu der Pilzkopfzapfen beabstandet von seinem am Ende befindlichen Pilzkopf einen Widerlagerabschnitt aufweist, der mittels eines Schraubelements wie beispielsweise einer Mutter, das bzw. die auf das dem Pilzkopf gegenüberliegende Ende des Pilzkopfzapfen aufgeschraubt ist, gegen die Ränder des schlitzartigen bzw. länglichen ersten Öffnungsabschnitts der Treibstange gespannt ist. Der Pilzkopfzapfen fungiert somit gewissermaßen als eine Art Schraube, mittels derer das Füllstück mit dem darin vorgesehenen Pilzkopfzapfen in dem schlitzartigen ersten Öffnungsabschnitt festgeschraubt wird.

Entgegen der voranstehend beschriebenen Ausführungsformen, bei denen der Hakenriegel über einen Zahnstangentrieb antriebswirksam mit der Treibstange gekoppelt ist, kann es gemäß einer weiteren Ausführungsform vorgesehen sein, das mit der Treibstange verbundene Koppelelement über einen Mitnehmerstift antriebswirksam mit dem Hakenriegel zu koppeln. Anders ausgedrückt sind also das Koppelelement und der Hakenriegel über den Mitnehmerstift gelenkig miteinander verbunden. Die Bewegung des Koppelelements wird somit über den Mitnehmerstift auf den Hakenriegel übertragen, so dass dieser zwischen seiner Außereingriffsstellung und seiner Ineingriffsstellung über den Mitnehmerstift verschwenkt wird, wenn die Treibstange zwischen ihrer Entriegelungsstellung und ihrer Verriegelungsstellung verschoben wird.

Insbesondere kann es dabei vorgesehen sein, dass sich der Mitnehmerstift durch eine senkrecht zur Bewegungsrichtung der Treibstange ausgerichtete erste Langlochöffnung in dem Koppelelement und eine zweite Langlochöffnung in dem Hakenriegel erstreckt, die so ausgerichtet ist, dass sich die Achse des Hakenriegels in Fortsetzung der Längserstreckung der zweiten Langlochöffnung befindet. Der Mitnehmerstift kann sich somit translatorisch relativ zu sowohl dem Koppelelement als auch dem Hakenriegel bewegen, so dass es in der gewünschten Weise zu keinen Zwängungen zwischen dem Hakenriegel und dem Koppelelement kommt, wenn die Treibstange und damit das Koppelelement bewegt werden.

Gemäß einer weiteren Ausführungsform kann es vorgesehen sein, dass in zumindest einer Seitenwand, vorzugsweise jedoch in beiden Seitenwänden, zwischen denen sich der Hakenriegel und das Koppelelement befinden, ein Führungsschlitz ausgebildet ist, der den Mitnehmerstift verschiebbar aufnimmt und der vorzugsweise einen parallel zur Bewegungsrichtung der Treibstange ausgerichteten ersten Langlochabschnitt umfasst. Durch den Führungsschlitz wird somit eine Zwangsführung gebildet, durch die der Mitnehmerstift zwischen einer der Ineingriffsstellung entsprechenden Position und einer der Außereingriffsstellung des Hakenriegels entsprechenden Position zwangsgeführt wird, wenn die Treibstange und über diese das Koppelelement zwischen der Entriegelungsstellung und der Verriegelungsstellung verstellt wird.

Gemäß noch einer weiteren Ausführungsform kann es vorgesehen sein, das der erste Langlochabschnitt an einem ersten Ende in einen zweiten Langlochabschnitt übergeht, der mit dem ersten Langlochabschnitt einen Winkel zwischen etwa 120° und 150° einschließt und in dem der Mitnehmerstift zu liegen kommt, wenn sich der Hakenriegel in seiner Außereingriffsstellung befindet. Zusätzlich oder alternativ hierzu kann der erste Langlochabschnitt an einem zweiten Ende in einen dritten Langlochabschnitt übergehen, der mit dem ersten Langlochabschnitt einen Winkel zwischen etwa 120° und 150° einschließt und in dem der Mitnehmerstift zu liegen kommt, wenn sich der Hakenriegel in seiner Ineingriffsstellung befindet. Bei dieser Ausführungsform ist es vorzugsweise vorgesehen, dass das Ende des zweiten und/oder des dritten Langlochabschnitts weiter von der Treibstange entfernt ist als der erste Langlochabschnitt. Dadurch, dass der zweite Langlochabschnitt gegenüber dem ersten Langlochabschnitt abgewinkelt ist, wird nur eine Bewegungskomponente der Bewegung des Mitnehmerstifts auf den Hakenriegel übertragen, wodurch es bei gleichbleibender Treibstangen- bzw. Koppelelementgeschwindigkeit zu einer Verlangsamung der Drehgeschwindigkeit des Hakenriegels kommt, wenn sich dieser seiner Außereingriffsstellung nähert.

Erreicht hingegen der Hakenriegel seine Ineingriffsstellung, so wird der Hakenriegel aufgrund der Abwinklung des dritten Langlochabschnitts gegenüber dem ersten Langlochabschnitt minimal zurück in Richtung seiner Außereingriffsstellung verschwenkt, wenn die Treibstange vollständig in ihre Entriegelungsstellung bewegt wird. In dieser Stellung kann der Hakenriegel beispielsweise im Rahmen eines Einbruchsversuchs auch unter Gewalteinwirkung nicht direkt zurück in seine Außereingriffsstellung verschwenkt werden. Hierzu müsste vielmehr der Mitnehmerstift zunächst zurück in den ersten Langlochabschnitt geschoben werden. Aufgrund der Abwinklung des dritten Langlochabschnitts gegenüber dem ersten Langlochabschnitt sperrt somit das Getriebe, so dass der Hakenriegel selbst gewaltsam nicht direkt zurück in seine Außereingriffsstellung verschwenkt werden kann.

Im Folgenden wird die Erfindung nun rein exemplarisch unter Bezugnahme auf die Figuren beschrieben, in denen:
- Fig. 1a, 1b, 1c: eine herkömmliche Beschlaganordnung ohne zusätzliches Riegelelement bzw. mit zusätzlichem Riegelelement in Form eines Hakenriegels bzw. eines Bolzenriegels in perspektivischer Darstellung zeigen;
- Fig. 2a, 2b, 2c: die entsprechenden Darstellungen der Fig. 1a, 1b und 1c ohne die Stulpschiene zeigen
- Fig. 3a, 3b, 3c: die Beschlaganordnung gemäß den Fig. 1a, 1b und 1c in einer Schnittdarstellung zeigen;
- Fig. 4a, 4b, 4c: die Beschlaganordnung der Fig. 1a, 1b, 1c in einer Ansicht zeigen;
- Fig. 5: perspektivische Darstellungen der Fig. 2b bzw. 2c mit von der Treibstange entferntem Riegelelement zeigt; und
- Fig. 6, 7 und 8: eine Ausführungsform zeigen, bei der das mit der Treibstange verbundene Koppelelement über einen Mitnehmerstift antriebswirksam mit dem Hakenriegel gekoppelt ist.

Im Folgenden wird zunächst unter Bezugnahme auf die Fig. 1a, 2a, 3a und 4a eine an sich herkömmliche Beschlaganordnung 10 beschrieben, welche bei Bedarf in der erfindungsgemäßen Art und Weise mit einem zusätzlichen Riegelelement 30, 60 aufgerüstet werden kann. Die Beschlaganordnung 10 weist eine Stulpschiene 12 auf, mittels derer sich die Beschlaganordnung 10 in einer Beschlagnut eines Schiebeflügels wie beispielsweise eines Hebe-Schiebeflügels (nicht dargestellt) montieren lässt und mittels derer die Beschlagnut im montierten Zustand der Beschlaganordnung 10 abgedeckt wird. Ferner verfügt die Beschlaganordnung 10 über eine Treibstange 14, welche entlang der Stulpschiene 12 verschiebbar geführt ist, und zwar zwischen einer Verriegelungsstellung und einer Entriegelungsstellung.

Wie insbesondere der Fig. 2a entnommen werden kann, sind in der Treibstange 14 mehrere Langlochöffnungen ausgebildet, wobei die hier mit dem Bezugszeichen "16" bezeichnete Langlochöffnung einen länglichen bzw. schlitzartigen ersten Öffnungsabschnitt 16a und einen zweiten Öffnungsabschnitt 16b umfasst, in den der erste Öffnungsabschnitt 16a an einem Ende übergeht und der eine größere Breite als der erste Öffnungsabschnitt 16a aufweist. Bei der Langlochöffnung 16 handelt es sich somit gewissermaßen um ein Langloch, das an seinem unteren Ende eine längliche Aufweitung aufweist. Nochmals anders ausgedrückt handelt es sich bei der Langlochöffnung 16 also gewissermaßen um zwei Langlöcher unterschiedlicher Breite, die ineinander übergehen.

Darüber hinaus ist in der Treibstange 14 eine Koppelöffnung 18 ausgebildet, auf deren Zweck bzw. Funktion nachfolgend noch genauer eingegangen wird. Wie ferner insbesondere der Fig. 1a entnommen werden kann, ist auch in der Stulpschiene 12 eine Langlochöffnung 20 ausgebildet, wobei diese Langlochöffnung 20 je nach Stellung der Treibstange 14 mit einem Abschnitt der Langlochöffnung 16 der Treibstange 14 fluchtet, siehe hierzu beispielsweise die Fig. 4a, der entnommen werden kann, dass in der dargestellten Verriegelungsstellung das Langloch 20 der Stulpschiene 12 mit dem ersten Öffnungsabschnitt 16a der Langlochöffnung 16 der Treibstange 14 fluchtet.

In der Entriegelungsstellung der Treibstange 14 fluchtet hingegen der zweite Öffnungsabschnitt 16b der Langlochöffnung 16 der Treibstange 14 mit der Langlochöffnung 20 der Stulpschiene 12, so dass in diesem entriegelten Zustand ein an einem Blendrahmen (nicht dargestellt) befestigter Bolzenriegel 22 in die beiden miteinander fluchtenden Öffnungen 16b, 20 eingeführt werden kann, wenn ein Hebe-Schiebeflügel, an dem sich die Beschlaganordnung 10 befindet, geschlossen wird.

Wird in diesem geschlossenen Zustand nun der Flügel durch Überführen der Treibstange 14 aus ihrer Entriegelungsstellung in ihre Verriegelungsstellung abgesenkt, so verändert sich hierbei die Lage des Bolzenriegels 22 innerhalb des Langlochs 20 der Stulpschiene 12. Gleichermaßen hintergreift nun in der Verriegelungsstellung der Treibstange 14 der erste Öffnungsabschnitt 16a der Langlochöffnung 16 der Treibstange 14 bzw. die beiden einander gegenüberliegenden Ränder dieses Öffnungsabschnitts 16a den Bolzenkopf 24 des Bolzenriegels 22, siehe hierzu beispielsweise die Fig. 3a. Durch diese Hintergreifung des Bolzenkopfs 24 durch die beiden einander gegenüberliegenden Randabschnitte des Öffnungsabschnitts 16a ist somit der Schiebeflügel in seiner geschlossenen Stellung am Blendrahmen gesichert. Dies entspricht insoweit der an sich bekannten Funktionsweise solch einer Beschlaganordnung 10.

Im Folgenden wird nun unter Bezugnahme auf die Fig. 1b, 2b, 3b, 4b eine erste Ausführungsform erläutert, bei der die zuvor beschriebene Beschlaganordnung 10 mittels eines Riegelelements in Form eines Hakenriegels 30 aufgerüstet wurde. Bei dem Hakenriegel 30 handelt es sich um ein im Wesentlichen U-förmiges Hakenelement, das zwischen zwei Seitenwänden 32 angeordnet ist, die beabstandet und parallel zueinander verlaufen und an der Stulpschiene 12 befestigt sind. Der Hakenriegel 30 weist dabei ein an den beiden Seitenwänden 32 angelenktes Ende 36 und ein dem angelenkten Ende 36 gegenüberliegendes freies Ende 34 auf. Insbesondere ist dabei der Hakenriegel 30 um eine Achse 38 zwischen seiner Ineingriffsstellung, die der Verriegelungsstellung der Treibstange 14 entspricht, und einer Außereingriffsstellung verschwenkbar, die der Entriegelungsstellung der Treibstange 14 entspricht. In der Ineingriffsstellung erstreckt sich dabei der Hakenriegel 30 durch die Langlochöffnung 16 der Treibstange 14 und insbesondere durch den ersten Öffnungsabschnitt 16a der Langlochöffnung 16.

Das Koppelelement 40 befindet sich ebenfalls zwischen den beiden Seitenwänden 32 und ist an diesen parallel zur Längserstreckung der Treibstange 14 verschiebbar gelagert, wozu in den Seitenwänden 32 jeweils ein länglicher Schlitz 56 ausgebildet sein kann, der eine an dem Koppelelement 40 ausgebildete Führungsabschnitte 58 verschiebbar aufnimmt. Die so gebildete Führungskulisse in den Fig. 1b und 2b sowie in der mittleren Darstellung der Fig. 5 erkennbar.

Um die Bewegung des Hakenriegels 30 mit der der Treibstange 14 zu synchronisieren, damit die Ineingriffsstellung des Hakenriegels 30 mit der Verriegelungsstellung der Treibstange 14 und die Außereingriffsstellung des Hakenriegels 30 mit der Entriegelungsstellung der Treibstange 14 korrespondiert, ist der Hakenriegel 30 mittels eines Koppelelements 40 antriebswirksam mit der Treibstange 14 verbunden (siehe hierzu insbesondere die Fig. 3b). Über das Koppelelement 40 wird somit die Bewegung der Treibstange 14 auf den Hakenriegel 30 übertragen, wie dies nachfolgend noch genauer erläutert wird.

Bei dem Koppelelement 40 handelt es sich dabei um ein Bauteil mit einem parallel zu der Treibstange 14 verlaufenden Zahnstangenabschnitt 42 und einem Koppelabschnitt 44, der den Abstand zwischen der Treibstange 14 und dem Zahnstangenabschnitt 42 überbrückt, in dem sich die Achse 38 befindet. Der Koppelabschnitt 44 weist dabei ein freies Ende 46 auf, das formschlüssig in die Koppelöffnung 18 der Treibstange 14 eingreift, so dass das Koppelelement 40 von der Treibstange 14 mitgenommen wird. Die Bewegung des Koppelelements 40 wird dabei über dessen Zahnstangenabschnitt 42 auf das Hakenelement 30 übertragen, wozu an dessen angelenkten Ende 36 ein Zahnradabschnitt 48 vorgesehen ist, dessen Zähne mit denen des Zahnstangenabschnitts 42 kämmend in Eingriff stehen, siehe hierzu die Fig. 3b, in der aufgrund der Schnittführung jedoch lediglich ein einziger Zahn 50 des Zahnradabschnitts 48 vollständig erkennbar ist. Der Hakenriegel 30 ist somit über das Koppelelement 40 antriebswirksam mit der Treibstange 14 verbunden und kann somit durch Betätigung der Treibstange 14 aus seiner Außereingriffsstellung, in der sich das freie Ende 34 des Hakenriegels 30 etwa unterhalb der Achse 38 befindet, durch die Langlochöffnung 16 der Treibstange 14 sowie durch das Langloch 20 der Stulpschiene 12 verschwenkt werden, bis das freie Ende 34 des Hakenriegels 30 den Riegel 52 eines Schließteils 54 an einem nicht dargestellten Blendrahmen gemäß der Darstellung der Fig. 3b hintergreift. Erfindungsgemäß werden somit die ohnehin bereits vorhandenen Langlochöffnungen 16, 20 der Stulpschiene 12 bzw. der Treibstange 14 zur Aufnahme des Hakenriegels 30 in dessen Verriegelungsstellung genutzt.

Aufgrund der Tatsache, dass der Zahnstangenabschnitt 42 den Zahnradabschnitt 38 des Hakenriegels 30 ausgehend von der Treibstange 14 gewissermaßen hintergreift, um mit diesem in Eingriff zu stehen, weist das freie Ende 34 des Hakenriegels 30 bei Erreichen der Ineingriffsstellung des Hakenriegels 30 eine Bewegungskomponente nach oben auf, wohingegen die Treibstange 14 in Richtung ihrer Verriegelungsstellung nach unten bewegt wird. Es erfolgt somit gewissermaßen eine Bewegungsumkehr zwischen der Bewegungsrichtung der Treibstange 14 und dem freien Ende 34 des Hakenriegels 30, was der Grund dafür ist, dass bei der hier dargestellten Ausführungsform der im Wesentlichen U-förmige Hakenriegel 30 so orientiert ist, dass die Öffnung des "U" in der Ineingriffsstellung oben liegt.

Damit der Hakenriegel 30 aus seiner Ineingriffsstellung nicht gewaltsam in seine Außereingriffsstellung verschwenkt werden kann, wenn ein mit der Beschlaganordnung 10 ausgerüsteter Hebe-Schiebeflügel gewaltsam angehoben wird, verfügt die Beschlaganordnung 10 über eine Selbsthemmungsfunktion, die die Beschlaganordnung 10 sperrt und somit verhindert, dass der Hakenriegel 30 durch Anheben des Hebe-Schiebeflügels aus seiner Ineingriffsstellung in seine Außereingriffsstellung verschwenkt werden kann.

Zur Realisierung dieser Selbsthemmungsfunktion weist der Zahnstangenabschnitt 42 in der Ineingriffsstellung des Hakenriegels 30 gegenüber dem Hakenriegel 30 einen Totgang bzw. ein gewisses Spiel auf, der bzw. das eine spielbehaftete Verstellung des Zahnstangenabschnitts 42 zwischen einer ersten und einer zweiten Totgangstellung ermöglicht, in die der Zahnstangenabschnitts 42 tendenziell durch die Schwerkraft gedrängt wird. Hierzu ist es insbesondere vorgesehen, dass der letzte Zahn 50 des Zahnradabschnitts 48 in der Ineingriffsstellung des Hakenriegels 30 in eine Ausnehmung bzw. Zahnlücke 51 des Zahnstangenabschnitts 42 spielbehaftet eingreift, wobei dieses Spiel so groß ist, dass in der ersten Totgangstellung eine Kämmung der weiteren Zähne des Zahnradabschnitts 48 mit den Zähnen des Zahnstangenabschnitts 42 möglich ist und dass in der zweiten Totgangstellung eine Kämmung der weiteren Zähne des Zahnradabschnitts 48 mit den Zähnen des Zahnstangenabschnitts 42 unterbunden ist.

Die spielbehaftete Aufnahme des Zahns 50 in der entsprechenden Aufnahme bzw. Zahnlücke 51 wird dadurch ermöglicht, dass die in Rede stehende Zahnlücke 51 in Längsrichtung des Zahnstangenabschnitts 42 eine Abmessung aufweist, die etwa doppelt so groß ist, wie die in Längsrichtung des Zahnstangenabschnitts 42 gemessene Abmessung des Zahns 50. Befindet sich daher der Zahnstangenabschnitt 48 gemäß der Fig. 3b in seiner zweiten Totgangstellung, in die er schwerkraftbedingt gedrängt wird, so trifft die Kopffläche des nächsten Zahns 53 auf die Kopffläche eines Zahns des Zahnstangenabschnitts 42, wodurch eine gewaltsame Verschwenkung des Hakenriegels 30 verhindert wird.

Erst wenn die Treibstange 14 aus ihrer Verriegelungsstellung geringfügig angehoben und somit der Zahnstangenabschnitts 42 entgegen der Schwerkraft ausgehend aus seiner zweiten Totgangstellung gemäß Fig. 3 ebenfalls geringfügig angehoben wird, wird die Selbsthemmungsfunktion der Beschlaganordnung 10 aufgehoben, da in der ersten Totgangstellung des Zahnstangenabschnitts 42 der Zahn 53 nicht mehr auf die Kopffläche eines Zahns des Zahnstangenabschnitts 42 trifft, sondern in die nächste Zahnlücke gelangt.

Im Folgenden wird nun unter Bezugnahme auf die Fig. 1c, 2c, 3c und 4c eine zweite Ausführungsform beschrieben, bei der die an sich bekannte Beschlaganordnung 10 gemäß den Fig. 1a, 2a, 3a und 4a mittels eines Riegelelements in Form eines Pilzkopfzapfens 60 aufgerüstet wurde, der sich in der Verriegelungsstellung in der Treibstange 14 durch sowohl die Langlochöffnung 16 der Treibstange 14 als auch das Langloch 20 der Stulpschiene 12 hindurch erstreckt. Der Pilzkopfzapfen 60 wird dabei von einem als Koppelelement dienenden Füllstück 62 getragen, durch das sich der Pilzkopfzapfen 60 hindurch erstreckt, siehe hierzu die Fig. 3c sowie die rechte Darstellung der Fig. 5.

Wie insbesondere der rechten Darstellung der Fig. 5 entnommen werden kann, weist das Füllstück 62 an seiner Vorderseite eine Kontur auf, die im Wesentlichen der Berandung der Langlochöffnung 16 bzw. der Berandung der beiden Öffnungsabschnitte 16a, 16b der Langlochöffnung 16 der Treibstange 14 entspricht. Das Füllstück 62 kann somit formschlüssig in die Langlochöffnung 16 der Treibstange 14 eingepasst und darin gesichert werden, wozu der Pilzkopfzapfen 60 beabstandet von seinem Pilzkopf 64 einen kragenartigen Widerlagerabschnitt 66 aufweist, der an der Berandung des ersten Öffnungsabschnitts 16a der Langlochöffnung 16 der Treibstange 14 anliegt, siehe hierzu beispielsweise die Fig. 2c. Auf das dem Pilzkopf 64 gegenüberliegende Ende des Pilzkopfzapfens 60 ist hingegen eine Mutter 68 aufgeschraubt, durch die der Widerlagerabschnitt 66 gegen die einander gegenüberliegenden Ränder des ersten Öffnungsabschnitts 16a verspannt wird.

Der Pilzkopfzapfen 60 kann somit über die Treibstange 14 ausgehend aus seiner Außereingriffsstellung in seine Ineingriffsstellung überführt werden, in der er einen Riegelabschnitt eines an einem Blendrahmen vorgesehenen Schließteils hintergreift.

Nachfolgend wird nun unter Bezugnahme auf die Figs. 6, 7 und 8 eine Ausführungsform beschrieben, bei der der Hakenriegel 30 nicht wie bei der Ausführungsform gemäß den Fig. 1b, 2b, 3b, 4b über einen Zahnstangentrieb, sondern über einen Mitnehmerstift 70 antriebswirksam mit dem mit der Treibstange (nur in der Fig. 6 schematisch angedeutet) verbundenen Koppelelement 40 gekoppelt ist. Auch bei dieser Ausführungsform handelt es sich bei dem Hakenriegel 30 um ein im Wesentlichen U-förmiges Hakenelement, das zwischen zwei Seitenwänden 32 angeordnet ist, die beabstandet und parallel zueinander verlaufen und an der Stulpschiene (nicht dargestellt) befestigt sind oder befestigt werden können. Der Hakenriegel 30 weist dabei ein an den beiden Seitenwänden 32 angelenktes Ende 36 und ein dem angelenkten Ende 36 gegenüberliegendes freies Ende 34 auf. Der Hakenriegel 30 ist somit um eine Achse 38 zwischen seiner Ineingriffsstellung, die der Verriegelungsstellung der Treibstange 14 entspricht, und einer Außereingriffsstellung verschwenkbar, die der Entriegelungsstellung der Treibstange entspricht. Wie bei der Ausführungsform der Fig. 1b, 2b, 3b und 4b erstreckt sich dabei der Hakenriegel 30 durch die Langlochöffnung 16 der Treibstange 14 und insbesondere durch den ersten Öffnungsabschnitt 16a der Langlochöffnung 16, wenn er sich in der Ineingriffsstellung befindet.

Der Hakenriegel 30 wird beiderseits von einem Koppelelement 40 beflankt. Anders ausgedrückt befinden sich also die beiden Koppelelemente 40 zwischen dem Hakenriegel 30 und der jeweiligen Seitenwand 32. Die Koppelelemente 40 sind dabei im Wesentlichen identisch ausgebildet, weshalb nachfolgend nur auf die Ausgestaltung eines der beiden Koppelelemente 40 eingegangen wird. Entsprechendes gilt für die Seitenwände 32.

Das Koppelelement 40 ist an der jeweiligen Seitenwand 32 parallel zur Längserstreckung der Treibstange 14 verschiebbar geführt, wozu in dem Koppelelement 40 ein länglicher Schlitz 72 ausgebildet ist, durch die sich die Achse 38 hindurcherstreckt, an der der Hakenriegel 30 verschwenkbar an den Seitenwänden 32 gelagert ist. Ferner ist zur antriebswirksamen Kopplung des Koppelelements 40 mit der Treibstange 14 an dem Koppelelement 40 eine Nase 74 ausgebildet, die formschlüssig von einem entsprechenden Schlitz 88 in der Treibstange 14 aufgenommen wird. Das Koppelelement 40 ist somit formschlüssig mit der Treibstange 14 verbunden und durch die sich durch den in dem Koppelelement 40 ausgebildeten Schlitz 72 hindurcherstreckende Achse 38 parallel zu der Treibstange 14 geführt.

Um die Bewegung des Hakenriegels 30 mit der der Treibstange 14 zu synchronisieren, damit die Ineingriffsstellung des Hakenriegels 30 mit der Verriegelungsstellung der Treibstange 14 und die Außereingriffsstellung des Hakenriegels 30 mit der Entriegelungsstellung der Treibstange 14 korrespondiert, ist der Hakenriegel 30 über den Mitnehmerstift 70 antriebswirksam mit dem mit der Treibstange 14 verbundenen Koppelelement 40 gekoppelt. Bei der konkret dargestellten Ausführungsform gemäß den Fig. 6, 7 und 8 erstreckt sich dabei der Mitnehmerstift 70 durch eine senkrecht zur der Bewegungsrichtung der Treibstange 14 ausgerichtete erste Langlochöffnung 76 in dem Koppelelement 40 und eine zweite Langlochöffnung 78 in dem Hakenriegel 30. Die zweite Langlochöffnung 78 ist dabei so ausgerichtet, dass sich die Achse 38 des Hakenriegels 30 in Fortsetzung der Längserstreckung der zweiten Langlochöffnung 78 befindet. Der Mitnehmerstift 30 kann sich somit translatorisch relativ sowohl zu dem Koppelelement 40 als auch zu dem Hakenriegel 30 bewegen, sodass es zu keinen Zwängungen zwischen dem Hakenriegel 30 und dem Koppelelement 40 kommt, wenn die Treibstange 14 und damit das Koppelelement 40 bewegt werden. Wird beispielsweise das Koppelelement 40 ausgehend aus der in der Fig. 7 dargestellte Entriegelungsstellung nach unten bewegt, so kann der Mitnehmerstift 70 in der Langlochöffnung 78 des Hakenriegels 30 entlang in Richtung der Achse 38 gleiten, da andernfalls eine Schwenkbewegung des Hakenriegels 30 gesperrt werden würde.

Wie ferner der Fig. 6 entnommen werden kann, ist in der vorderen Seitenwand 32 ein Führungsschlitz 80 ausgebildet, wobei in der hinteren Seitenwand 32 ein entsprechender Führungsschlitz ausgebildet sein kann. Die in den beiden Seitenwänden 32 ausgebildeten Führungsschlitze 80 nehmen dabei die Enden des Mitnehmerstifts 70 verschiebbar auf. Durch den Führungsschlitz 80 wird somit eine Zwangsführung gebildet, durch die der Mitnehmerstift 70 zwischen einer der Ineingriffsstellung des Hakenriegels 30 entsprechenden Position und einer der Außereingriffsstellung des Hakenriegels 30 entsprechenden Position (wie in den Fig. 6, 7 und 8 dargestellt) zwangsgeführt ist, wenn die Treibstange 14 und über diese das Koppelelement 40 zwischen der Entriegelungsstellung und der Verriegelungsstellung verstellt wird.

Konkret weist bei der hier dargestellten Ausführungsform der Führungsschlitz 80 einen parallel zur Bewegungsrichtung der Treibstange 14 ausgerichteten ersten Langlochabschnitt 82 auf. In diesem ersten Langlochabschnitt 82 wird dabei der Mitnehmerstift 70 über den größten Teil der Schwenkbewegung des Hakenriegels 30 zwischen seiner Ineingriffsstellung und seiner Außereingriffsstellung geführt.

An seinem oberen Ende geht der erste Langlochabschnitt 82 in einen zweiten Langlochabschnitt 84 über, mit dem der erste Langlochabschnitt 82 einen Winkel zwischen etwa 120° und 150° einschließt. Der in Rede stehende Winkel ist dabei so gewählt, dass die Längserstreckung des zweiten Langlochabschnitts 84 mit der Längserstreckung der Langlochöffnung 78 des Hakenriegels 30 zusammenfällt, wenn sich dieser in seiner Außereingriffsstellung gemäß den Fig. 6, 7 und 8 befindet. Kurz vor Erreichen der Entriegelungsstellung der Treibstange 14 gelangt somit der Mitnehmerstift 70 in den zweiten Langlochabschnitt 84, was zur Folge hat, dass nur eine Bewegungskomponente der Bewegung des Mitnehmerstifts 70 auf den Hakenriegel 30 übertragen wird, wodurch es bei gleichbleibender Treibstangen- bzw. Koppelelementgeschwindigkeit zu einer Verlangsamung der Drehgeschwindigkeit des Hakenriegels 30 kommt, wenn sich dieser seiner Außereingriffsstellung nähert.

Auch an seinem unteren Ende geht der erste Langlochabschnitt 82 des Führungsschlitzes 80 in einen (dritten) Langlochabschnitt 86 über, der mit dem ersten Langlochabschnitt 82 ebenfalls einen Winkel zwischen etwa 120° und 150° einschließt. In diesem dritten Langlochabschnitt 86 kommt der Mitnehmerstift 70 zu liegen, wenn sich der Hakenriegel 30 seiner Ineingriffsstellung nähert. Um genau zu sein, wird der Hakenriegel 30 aufgrund der Abwinklung des dritten Langlochabschnitts 86 gegenüber dem ersten Langlochabschnitt 82 ein kleines Stück weit zurück in Richtung seiner Außereingriffsstellung verschwenkt, wenn die Treibstange 14 vollständig in ihre Ineingriffsstellung bewegt und somit der Mitnehmerstift 70 entlang des dritten Langlochabschnitts 86 bis zu dessen Ende geführt wird.

In dieser Stellung kann der Hakenriegel 30 selbst gewaltsam nicht direkt zurück in seine Außereingriffsstellung verschwenkt werden, da hierzu der Mitnehmerstift 70 zunächst zurück in den ersten Langlochabschnitt 82 zurückgeschoben werden müsste, was jedoch durch eine reine Schwenkbewegung des Hakenriegels 30 in Richtung seiner Außereingriffsstellung nicht möglich ist. Der Hakenriegel 30 ist somit aufgrund der Abwinklung des dritten Langlochabschnitts 86 in seiner Ineingriffsstellung gesichert, sodass er im Rahmen beispielsweise eines Einbruchsversuchs nicht gewaltsam zurück in seine Außereingriffsstellung verschwenkt werden kann.

### Bezugszeichenliste

- 10: Beschlaganordnung
- 12: Stulpschiene
- 14: Treibstange
- 16: Langlochöffnung
- 16a: erster Öffnungsabschnitt
- 16b: zweiter Öffnungsabschnitt
- 18: Koppelöffnung
- 20: Langloch
- 22: Bolzenriegel
- 24: Bolzenkopf
- 30: Hakenriegel
- 32: Seitenwände
- 34: freies Ende
- 36: angelenktes Ende
- 38: Achse
- 40: Koppelelement
- 42: Zahnstangenabschnitt
- 44: Koppelabschnitt
- 46: freies Ende
- 48: Zahnradabschnitt
- 50: Zahn
- 51: Zahnlücke
- 52: Riegel
- 53: Zahn
- 54: Schließteil
- 56: Schlitze
- 58: Führungsabschnitte
- 60: Pilzkopfzapfen
- 62: Füllstück
- 64: Pilzkopf
- 66: Widerlagerabschnitt
- 68: Mutter
- 70: Mitnehmerstift
- 72: Schlitz
- 74: Nase
- 76: erste Langlochöffnung
- 78: zweite Langlochöffnung
- 80: Führungsschlitz
- 82: erster Langlochabschnitt
- 84: zweiter Langlochabschnitt
- 86: dritter Langlochabschnitt
- 88: Schlitz

## Patentansprüche

1. Beschlaganordnung (10) zum Verriegeln eines verschiebbaren Flügels einer Tür oder eines Fensters, wie beispielsweise des Flügels einer Hebe-Schiebetür oder eines Hebe-Schiebefensters, mit einer Stulpschiene (12) zur Abdeckung einer in einem Schiebeflügel ausgebildeten Beschlagnut und einer Treibstange (14), die entlang der Stulpschiene (12) translatorisch zwischen einer Verriegelungsstellung und einer Entriegelungsstellung verschiebbar geführt ist, wobei in der Stulpschiene (12) eine Langlochöffnung (20) und in der Treibstange (14) eine mit der Langlochöffnung (20) zumindest bereichsweise fluchtende Öffnung (16) ausgebildet ist;
wobei die Beschlaganordnung (10) ferner ein Riegelelement (30, 60) umfasst, das mittels eines Koppelelements (40) antriebswirksam mit der Treibstange (14) verbunden ist und das sich zumindest in der Verriegelungsstellung durch sowohl die Öffnung (16) der Treibstange (14) als auch durch die Langlochöffnung (20) der Stulpschiene (12) erstreckt;
**dadurch gekennzeichnet, dass**
die in der Treibstange (14) ausgebildete Öffnung (16) einen schlitzartigen ersten Öffnungsabschnitt (16a) mit einer ersten Breite und einen zweiten Öffnungsabschnitt (16b) mit einer zweiten Breite aufweist, die größer als die erste Breite ist, in den der erste Öffnungsabschnitt (16a) an einem Ende übergeht;
wobei das Riegelelement (30, 60) ein Hakenriegel (30) ist, der um eine Achse (38) zwischen einer der Entriegelungsstellung entsprechenden Außereingriffsstellung und einer der Verriegelungsstellung entsprechenden Ineingriffsstellung verschwenkbar ist, wobei sich der Hakenriegel (30) in der Ineingriffsstellung durch den ersten Öffnungsabschnitt (16a) erstreckt.

2. Beschlaganordnung (10) nach Anspruch 1,
wobei das Koppelelement (40) einen Zahnstangenabschnitt (42) aufweist, der mit einem an dem Hakenriegel (30) vorgesehenen Zahnradabschnitt (48) in kämmendem Eingriff steht.

3. Beschlaganordnung (10) nach Anspruch 2,
wobei der Zahnstangenabschnitt (42) parallel zu der Treibstange (14) ausgerichtet ist, wobei die Achse (38), um die der Hakenriegel (30) verschwenkbar ist, zwischen der Treibstange (14) und dem Zahnstangenabschnitt (42) gelegen ist.

4. Beschlaganordnung (10) nach Anspruch 1, 2 oder 3,
wobei das Koppelelement (40) einen Koppelabschnitt (44) aufweist, der den Abstand zwischen der Treibstange (14) und dem Zahnstangenabschnitt (42) überbrückt und der ein freies Ende (46) aufweist, das mit der Treibstange (14) gekoppelt ist.

5. Beschlaganordnung (10) nach Anspruch 1,
wobei das Koppelelement (40) über einen Mitnehmerstift (70) antriebswirksam mit dem Hakenriegel (30) gekoppelt ist,
wobei es insbesondere vorgesehen ist, dass sich der Mitnehmerstift (70) durch eine senkrecht zur Bewegungsrichtung der Treibstange (14) ausgerichtete erste Langlochöffnung (76) in dem Koppelelement (40) und eine zweite Langlochöffnung (78) in dem Hakenriegel (30) erstreckt, die so ausgerichtet ist, dass sich die Achse (38) des Hakenriegels (30) in Fortsetzung der Längserstreckung der zweiten Langlochöffnung (78) befindet.

6. Beschlaganordnung (10) nach zumindest einem der Ansprüche 1 bis 5, wobei der Hakenriegel (30) eine U-förmige Gestalt mit einem angelenkten Ende (36), an dem sich die Achse (38) befindet, und einem gegenüberliegenden freien Ende (34) aufweist, wobei das freie Ende (34) bei Erreichen der Ineingriffsstellung eine Bewegungskomponente aufweist, die entgegen der Bewegungsrichtung der Treibstange (14) beim Erreichen der Verriegelungsstellung orientiert ist.

7. Beschlaganordnung (10) nach zumindest einem der Ansprüche 1 bis 6, wobei der Hakenriegel (30) und das Koppelelement (40) zwischen zwei an der Stulpschiene (12) befestigten Seitenwänden (32) angeordnet sind, wobei der Hakenriegel (30) an den Seitenwänden (32) um die Achse (38) verschwenkbar gelagert ist und das Koppelelement (40) an den Seitenwänden (32) in Richtung der Längserstreckung des Zahnstangenabschnitts (42) verschieblich gelagert ist.

8. Beschlaganordnung (10) nach Anspruch 7,
wobei in zumindest einer Seitenwand (32) ein Führungsschlitz (80) ausgebildet ist, der den Mitnehmerstift (70) verschiebbar aufnimmt,
wobei es insbesondere vorgesehen ist, dass der Führungsschlitz (80) einen parallel zur Bewegungsrichtung der Treibstange (14) ausgerichteten ersten Langlochabschnitt (82) umfasst.

9. Beschlaganordnung (10) nach Anspruch 8,
wobei der erste Langlochabschnitt (82) an einem ersten Ende in einen zweiten Langlochabschnitt (84) übergeht, der mit dem ersten Langlochabschnitt (32) einen Winkel zwischen 120° und 150° einschließt und in dem der Mitnehmerstift (70) zu liegen kommt, wenn sich der Hakenriegel in seiner Außereingriffsstellung befindet; und/oder
der erste Langlochabschnitt (82) an einem zweiten Ende in einen dritten Langlochabschnitt (86) übergeht, der mit dem ersten Langlochabschnitt (82) einen Winkel zwischen 120° und 150° einschließt und in dem der Mitnehmerstift (70) zu liegen kommt, wenn sich der Hakenriegel (30) in seiner Ineingriffsstellung befindet;
wobei es insbesondere vorgesehen ist, dass das Ende des zweiten und/oder des dritten Langlochabschnitts (84, 86) weiter von der Treibstange (14) entfernt ist als der erste Langlochabschnitt (82).

10. Beschlaganordnung (10) nach zumindest einem der Ansprüche 2 bis 4, 6 und 7,
wobei der Zahnstangenabschnitt (42) in der Ineingriffsstellung des Hakenriegels (30) gegenüber dem Hakenriegel (30) einen Totgang aufweist, der eine spielbehaftete Verstellung des Zahnstangenabschnitt (42) zwischen einer ersten und einer zweiten Totgangstellung ermöglicht,
wobei es insbesondere vorgesehen ist, dass in der Ineingriffsstellung des Hakenriegels (30) ein an dem Hakenriegel (30) ausgebildeter Zahn (50) in eine Ausnehmung (51) des Zahnstangenabschnitts (42) spielbehaftet eingreift, wobei das Spiel so groß ist, dass in der ersten Totgangstellung eine Kämmung der weiteren Zähne (53) des Zahnradabschnitts (48) mit den Zähnen des Zahnstangenabschnitts (42) möglich ist, und dass in der zweiten Totgangstellung eine Kämmung der weiteren Zähne (53) des Zahnradabschnitts (48) mit den Zähnen des Zahnstangenabschnitts (42) unterbunden ist.

11. Beschlaganordnung (10) zum Verriegeln eines verschiebbaren Flügels einer Tür oder eines Fensters, wie beispielsweise des Flügels einer Hebe-Schiebetür oder eines Hebe-Schiebefensters, mit einer Stulpschiene (12) zur Abdeckung einer in einem Schiebeflügel ausgebildeten Beschlagnut und einer Treibstange (14), die entlang der Stulpschiene (12) translatorisch zwischen einer Verriegelungsstellung und einer Entriegelungsstellung verschiebbar geführt ist, wobei in der Stulpschiene (12) eine Langlochöffnung (20) und in der Treibstange (14) eine mit der Langlochöffnung (20) zumindest bereichsweise fluchtende Öffnung (16) ausgebildet ist;
wobei die Beschlaganordnung (10) ferner ein Riegelelement (30, 60) umfasst, das mittels eines Koppelelements (40) antriebswirksam mit der Treibstange (14) verbunden ist und das sich zumindest in der Verriegelungsstellung durch sowohl die Öffnung (16) der Treibstange (14) als auch durch die Langlochöffnung (20) der Stulpschiene (12) erstreckt; **dadurch gekennzeichnet, dass**
die in der Treibstange (14) ausgebildete Öffnung (16) einen schlitzartigen ersten Öffnungsabschnitt (16a) mit einer ersten Breite und einen zweiten Öffnungsabschnitt (16b) mit einer zweiten Breite aufweist, die größer als die erste Breite ist, in den der erste Öffnungsabschnitt (16a) an einem Ende übergeht;
wobei das Riegelelement (30, 60) ein Pilzkopfzapfen (60) ist, der ortsfest in der Öffnung (16) der Treibstange (14) montiert ist.

12. Beschlaganordnung (10) nach Anspruch 11,
wobei in die Öffnung (16) der Treibstange (14) ein Füllstück (62) formschlüssig eingepasst ist, durch das sich der Pilzkopfzapfen (30) hindurcherstreckt.

13. Beschlaganordnung (10) nach Anspruch 11 und/oder 12,
wobei der Pilzkopfzapfen (30) an einem Ende einen Pilzkopf (64) und beabstandet dazu einen Widerlagerabschnitt (66) aufweist, der mittels eines Schraubelements (68), das auf das dem Pilzkopf (64) gegenüberliegende Ende des Pilzkopfzapfens (30) aufgeschraubt ist, gegen die Ränder des schlitzartigen ersten Öffnungsabschnitts (16a) der Treibstangenöffnung (16) gespannt ist.

## Claims

1. A fitting arrangement (10) for locking a displaceable leaf of a door or a window, for example the leaf of a lift-and-slide door or a lift-and-slide window, comprising a cover rail (12) for covering a fitting groove formed in a sliding leaf and a drive rod (14), which is displaceably guided in a translatory manner along the cover rail (12) between a locking position and an unlocking position, wherein an elongated hole opening (20) is formed in the cover rail (12) and an opening (16), which is at least regionally aligned with the elongated hole opening (20), is formed in the drive rod (14); wherein the fitting arrangement (10) further comprises a latch element (30, 60) which is drive-effectively connected to the drive rod (14) by means of a coupling element (40) and which, at least in the locking position, extends through both the opening (16) of the drive rod (14) and the elongated hole opening (20) of the cover rail (12),
**characterized in that**
the opening (16) formed in the drive rod (14) comprises a slot-like first opening section (16a) having a first width and a second opening section (16b) which has a second width that is greater than the first width and into which the first opening section (16a) merges at one end;
wherein the latch element (30, 60) is a hook latch (30) which is pivotable about an axis (38) between an out-of-engagement position corresponding to the unlocking position and an in-engagement position corresponding to the locking position, wherein the hook latch (30) extends through the first opening section (16a) in the in-engagement position.

2. A fitting arrangement (10) according to claim 1,
wherein the coupling element (40) has a gear rack section (42) which is in a meshing engagement with a gear wheel section (48) provided at the hook latch (30).

3. A fitting arrangement (10) according to claim 2,
wherein the gear rack section (42) is aligned parallel to the drive rod (14), wherein the axis (38) about which the hook latch (30) is pivotable is disposed between the drive rod (14) and the gear rack section (42).

4. A fitting arrangement (10) according to claim 1, 2 or 3,
wherein the coupling element (40) has a coupling section (44) which bridges the distance between the drive rod (14) and the gear rack section (42) and which has a free end (46) coupled to the drive rod (14).

5. A fitting arrangement (10) according to claim 1,
wherein the coupling element (40) is drive-effectively coupled to the hook latch (30) via a drive pin (70),
wherein it is in particular provided that the drive pin (70) extends through a first elongated hole opening (76), which is oriented perpendicular to the direction of movement of the drive rod (14), in the coupling element (40) and a second elongated hole opening (78) in the hook latch (30), said second elongated hole opening being oriented such that the axis (38) of the hook latch (30) is located in continuation of the longitudinal extent of the second elongated hole opening (78).

6. A fitting arrangement (10) according to at least one of the claims 1 to 5, wherein the hook latch (30) has a U-shaped design having a hinged end (36), at which the axis (38) is located, and an oppositely disposed free end (34), wherein the free end (34), upon reaching the in-engagement position, has a movement component which is oriented opposite to the direction of movement of the drive rod (14) upon reaching the locking position.

7. A fitting arrangement (10) according to at least one of the claims 1 to 6, wherein the hook latch (30) and the coupling element (40) are arranged between two side walls (32) fastened to the cover rail (12), wherein the hook latch (30) is pivotably supported about the axis (38) at the side walls (32) and the coupling element (40) is displaceably supported at the side walls (32) in the direction of the longitudinal extent of the gear rack section (42).

8. A fitting arrangement (10) according to claim 7,
wherein a guide slot (80) is formed in at least one side wall (32) and displaceably receives the drive pin (70),
wherein it is in particular provided that the guide slot (80) comprises a first elongated hole section (82) aligned parallel to the direction of movement of the drive rod (14).

9. A fitting arrangement (10) according to claim 8,
wherein the first elongated hole section (82) merges at a first end into a second elongated hole section (84) which includes an angle between 120° and 150° with the first elongated hole section (82) and in which the drive pin (70) comes to rest when the hook latch is in its out-of-engagement position; and/or
the first elongated hole section (82) merges at a second end into a third elongated hole section (86) which includes an angle between 120° and 150° with the first elongated hole section (82) and in which the drive pin (70) comes to rest when the hook latch (30) is in its in-engagement position;
wherein it is in particular provided that the end of the second and/or third elongated hole section (84, 86) is further away from the drive rod (14) than the first elongated hole section (82).

10. A fitting arrangement (10) according to at least one of the claims 2 to 4, 6 and 7,
wherein, in the in-engagement position of the hook latch (30), the gear rack section (42) has a backlash relative to the hook latch (30) that enables an adjustment with play of the gear rack section (42) between a first and a second backlash position,
wherein it is in particular provided that, in the in-engagement position of the hook latch (30), a tooth (50) formed at the hook latch (30) engages into a recess (51) of the gear rack section (42) with play, wherein the play is so great that, in the first backlash position, a meshing of the further teeth (53) of the gear wheel section (48) with the teeth of the gear rack section (42) is possible, and that, in the second backlash position, a meshing of the further teeth (53) of the gear wheel section (48) with the teeth of the gear rack section (42) is prevented.

11. A fitting arrangement (10) for locking a displaceable leaf of a door or a window, for example the leaf of a lift-and-slide door or a lift-and-slide window, comprising a cover rail (12) for covering a fitting groove formed in a sliding leaf and a drive rod (14), which is displaceably guided in a translatory manner along the cover rail (12) between a locking position and an unlocking position, wherein an elongated hole opening (20) is formed in the cover rail (12) and an opening (16), which is at least regionally aligned with the elongated hole opening (20), is formed in the drive rod (14); wherein the fitting arrangement (10) further comprises a latch element (30, 60) which is drive-effectively connected to the drive rod (14) by means of a coupling element (40) and which, at least in the locking position, extends through both the opening (16) of the drive rod (14) and the elongated hole opening (20) of the cover rail (12),
**characterized in that**
the opening (16) formed in the drive rod (14) comprises a slot-like first opening section (16a) having a first width and a second opening section (16b) which has a second width that is greater than the first width and into which the first opening section (16a) merges at one end;
wherein the latch element (30, 60) is a mushroom-head pin (60) which is assembled in a fixed manner in the opening (16) of the drive rod (14).

12. A fitting arrangement (10) according to claim 11,
wherein a filling piece (62), through which the mushroom-head pin (60) extends, is fitted into the opening (16) of the drive rod (14) in a form-fitting manner.

13. A fitting arrangement (10) according to claim 11 and/or 12,
wherein the mushroom-head pin (60) has a mushroom head (64) at one end and, spaced apart therefrom, an abutment section (66) which is tensioned against the edges of the slot-like first opening section (16a) of the drive rod opening (16) by means of a screw element (68) which is screwed onto the end of the mushroom-head pin (60) that is disposed opposite the mushroom head (64).

## Revendications

1. Ensemble de ferrure (10) destiné à verrouiller un vantail coulissant d'une porte ou d'une fenêtre, tel que par exemple le vantail d'une porte soulevant-coulissante ou d'une fenêtre soulevant-coulissante, comprenant une têtière (12) destinée à recouvrir une rainure à ferrure, formée dans un vantail coulissant, et une tringle de commande (14) qui est guidée de manière à pouvoir coulisser en translation le long de la têtière (12) entre une position de verrouillage et une position de déverrouillage, une ouverture oblongue (20) étant ménagée dans la têtière (12), et une ouverture (16), au moins localement en alignement avec l'ouverture oblongue (20), étant ménagée dans la tringle de commande (14) ;
l'ensemble de ferrure (10) comprenant en outre un élément de verrouillage (30, 60) qui est relié en entraînement à la tringle de commande (14) au moyen d'un élément d'accouplement (40) et qui, au moins dans la position de verrouillage, s'étend à la fois à travers l'ouverture (16) de la tringle de commande (14) et à travers l'ouverture oblongue (20) de la têtière (12) ; **caractérisé en ce que**
l'ouverture (16) ménagée dans la tringle de commande (14) présente une première partie d'ouverture (16a) en forme de fente, ayant une première largeur, et une deuxième partie d'ouverture (16b), ayant une deuxième largeur supérieure à la première largeur, dans laquelle se prolonge la première partie d'ouverture (16a) à une extrémité ;
l'élément de verrouillage (30, 60) étant un verrou à crochet (30) pouvant pivoter autour d'un axe (38) entre une position de désengagement correspondant à la position de déverrouillage et une position d'engagement correspondant à la position de verrouillage, le verrou à crochet (30) s'étendant, dans la position d'engagement, à travers la première partie d'ouverture (16a).

2. Ensemble de ferrure (10) selon la revendication 1,
dans lequel l'élément d'accouplement (40) comporte une partie à crémaillère (42) qui est en prise avec une partie à roue dentée (48) prévue sur le verrou à crochet (30).

3. Ensemble de ferrure (10) selon la revendication 2,
dans lequel la partie à crémaillère (42) est orientée parallèlement à la tringle de commande (14), l'axe (38) autour duquel le verrou à crochet (30) peut pivoter étant situé entre la tringle de commande (14) et la partie à crémaillère (42).

4. Ensemble de ferrure (10) selon la revendication 1, 2 ou 3,
dans lequel l'élément d'accouplement (40) comporte une partie d'accouplement (44) qui comble la distance entre la tringle de commande (14) et la partie à crémaillère (42) et qui comporte une extrémité libre (46) accouplée à la tringle de commande (14).

5. Ensemble de ferrure (10) selon la revendication 1,
dans lequel l'élément d'accouplement (40) est accouplé en entraînement au verrou à crochet (30) par l'intermédiaire d'un goujon entraîneur (70), en particulier, il est prévu que le goujon entraîneur (70) s'étende à travers une première ouverture oblongue (76), située dans l'élément d'accouplement (40) et orientée perpendiculairement à la direction de déplacement de la tringle de commande (14), et à travers une deuxième ouverture oblongue (78) située dans le verrou à crochet (30), laquelle est orientée de telle sorte que l'axe (38) du verrou à crochet (30) se trouve dans le prolongement de l'étendue longitudinale de la deuxième ouverture oblongue (78).

6. Ensemble de ferrure (10) selon l'une au moins des revendications 1 à 5, dans lequel le verrou à crochet (30) présente une forme en U avec une extrémité articulée (36) sur laquelle se trouve l'axe (38) et avec une extrémité libre opposée (34), et, lorsque l'extrémité libre (34) atteint la position d'engagement, elle présente une composante de mouvement orientée en sens opposé à la direction de déplacement de la tringle de commande (14) lorsqu'elle atteint la position de verrouillage.

7. Ensemble de ferrure (10) selon l'une au moins des revendications 1 à 6, dans lequel le verrou à crochet (30) et l'élément d'accouplement (40) sont disposés entre deux parois latérales (32) fixées à la têtière (12), le verrou à crochet (30) étant monté sur les parois latérales (32) de manière à pouvoir pivoter autour de l'axe (38), et l'élément d'accouplement (40) étant monté sur les parois latérales (32) de manière à pouvoir coulisser dans la direction de l'étendue longitudinale de la partie à crémaillère (42).

8. Ensemble de ferrure (10) selon la revendication 7,
dans lequel une fente de guidage (80) est ménagée dans au moins une paroi latérale (32) et reçoit de manière coulissante le goujon entraîneur (70), en particulier, il est prévu que la fente de guidage (80) comprenne une première partie de trou oblong (82) orientée parallèlement à la direction de déplacement de la tringle de commande (14).

9. Ensemble de ferrure (10) selon la revendication 8,
dans lequel la première partie de trou oblong (82) se prolonge, à une première extrémité, par une deuxième partie de trou oblong (84) qui définit avec la première partie de trou oblong (32) un angle compris entre 120° et 150° et dans laquelle vient se loger le goujon entraîneur (70) lorsque le verrou à crochet se trouve dans sa position de désengagement ; et/ou
la première partie de trou oblong (82) se prolonge, à une deuxième extrémité, par une troisième partie de trou oblong (86) qui définit avec la première partie de trou oblong (82) un angle compris entre 120° et 150° et dans laquelle vient se loger le goujon entraîneur (70) lorsque le verrou à crochet (30) se trouve dans sa position d'engagement ;
en particulier, il est prévu que l'extrémité de la deuxième et/ou de la troisième partie de trou oblong (84, 86) soit plus éloignée de la tringle de commande (14) que la première partie de trou oblong (82).

10. Ensemble de ferrure (10) selon l'une au moins des revendications 2 à 4, 6 et 7,
dans laquelle la partie à crémaillère (42) présente, dans la position d'engagement du verrou à crochet (30), une course morte par rapport au verrou à crochet (30), qui permet un déplacement avec jeu de la partie à crémaillère (42) entre une première et une deuxième position de course morte,
en particulier, il est prévu que, dans la position d'engagement du verrou à crochet (30), une dent (50) formée sur le verrou à crochet (30) s'engage avec jeu dans un évidement (51) de la partie à crémaillère (42), le jeu étant suffisamment important pour permettre, dans la première position de course morte, un engrènement des autres dents (53) de la partie à roue dentée (48) avec les dents de la partie à crémaillère (42), et pour empêcher, dans la deuxième position de course morte, un engrènement des autres dents (53) de la partie à roue dentée (48) avec les dents de la partie à crémaillère (42).

11. Ensemble de ferrure (10) destiné à verrouiller un vantail coulissant d'une porte ou d'une fenêtre, tel que par exemple le vantail d'une porte soulevant-coulissante ou d'une fenêtre soulevant-coulissante, comprenant une têtière (12) destinée à recouvrir une rainure à ferrure, formée dans un vantail coulissant, et une tringle de commande (14) qui est guidée de manière à pouvoir coulisser en translation le long de la têtière (12) entre une position de verrouillage et une position de déverrouillage, une ouverture oblongue (20) étant ménagée dans la têtière (12), et une ouverture (16), au moins localement en alignement avec l'ouverture oblongue (20), étant ménagée dans la tringle de commande (14) ;
l'ensemble de ferrure (10) comprenant en outre un élément de verrouillage (30, 60) qui est relié en entraînement à la tringle de commande (14) au moyen d'un élément d'accouplement (40) et qui, au moins dans la position de verrouillage, s'étend à la fois à travers l'ouverture (16) de la tringle de commande (14) et à travers l'ouverture oblongue (20) de la têtière (12) ; **caractérisé en ce que**
l'ouverture (16) ménagée dans la tringle de commande (14) présente une première partie d'ouverture (16a) en forme de fente, ayant une première largeur, et une deuxième partie d'ouverture (16b), ayant une deuxième largeur supérieure à la première largeur, dans laquelle se prolonge la première partie d'ouverture (16a) à une extrémité ;
l'élément de verrouillage (30, 60) étant un tenon à tête champignon (60) monté de manière fixe dans l'ouverture (16) de la tringle de commande (14).

12. Ensemble de ferrure (10) selon la revendication 11,
dans lequel une pièce de remplissage (62) est emboîtée par complémentarité de forme dans l'ouverture (16) de la tringle de commande (14), à travers laquelle s'étend le tenon à tête champignon (30).

13. Ensemble de ferrure (10) selon la revendication 11 et/ou 12,
dans lequel le tenon à tête champignon (30) présente, à une extrémité, une tête champignon (64) et, à distance de celle-ci, une partie de contre-butée (66) qui, au moyen d'un élément de vissage (68), vissé sur l'extrémité du tenon à tête champignon (30) opposée à la tête champignon (64), est serrée contre les bords de la première partie d'ouverture en forme de fente (16a) de l'ouverture (16) de la tringle de commande.
